# EUROPÄISCHE PATENTSCHRIFT

(11) **EP 1 092 534 B1**
(45) Veröffentlichungstag und Bekanntmachung des Hinweises auf die Patenterteilung: **19.11.2003**
(21) Anmeldenummer: 00102925.5
(22) Anmeldetag: 12.02.2000
(51) Int. Cl.: B41F 7/32, B41F 35/00, B41F 23/00

(54) **Druckmaschinen-Flüssigkeitsversorgungsschrank**
Cabinet for the delivery of fluids in a printing press
Armoire pour la distribution de fluide dans une machine à imprimer

(30) Priorität: 16.10.1999 DE 19949906
(43) Veröffentlichungstag der Anmeldung: 18.04.2001
(73) Patentinhaber: Baldwin Germany GmbH, 86165 Augsburg (DE)
(72) Erfinder: Lagger, Jürgen, 86405 Meitingen (DE)
(74) Vertreter: Vetter, Ewald Otto

(56) Entgegenhaltungen:
- EP-A- 0 267 493
- EP-A- 0 602 312
- EP-A- 0 672 526
- EP-A- 0 711 661
- WO-A-91/13760
- DE-B- 1 536 961
- US-A- 3 805 700
- US-A- 4 344 361
- US-A- 5 103 730

## Beschreibung

Die Erfindung betrifft einen Druckmaschinen-Flüssigkeitsversorgungsschrank gemäß dem Oberbegriff von Anspruch 1.

Ein solcher Druckmaschinen-Flüssigkeitsversorgungsschrank ist aus der US 5 103 730 (Fig. 12 und 13) bekannt. Bei ihm sind der Feuchtwasserweg und der Reinigungswasserweg miteinander kombiniert, so dass für beide eine gemeinsame Pumpe benutzbar ist. Die Reinigungsvorrichtungen enthalten Reinigungsbürsten.

Aus der WO91/13 760 ist ein Sprühdüsenfeuchtwerk mit einer Vielzahl von Düsen bekannt, durch welche alternativ Feuchtwasser oder Waschfluid auf eine von mehreren Feuchtwerkswalzen sprühbar ist, welche das Feuchtwasser bzw. das Waschfluid zu einem Druckplattenzylinder übertragen. Den Sprühdüsen wird das Feuchtwasser und das Waschfluid über getrennte Leitungen von einer Tankinstaliation zugeführt.

Feuchtwasseraufbereitungsgeräte für den Feuchtwasser-Offsetdruck sind aus den EP 0 602 312 A1 und EP 0 711 661 B1 bekannt. Sie sind meistens als Geräteschränke ausgebildet.

Die US 43 44 361 zeigt eine Reinigungsvorrichtung mit einer Waschtuchtransportvorrichtung, durch welche ein Waschtuch von einer Saubertuchspindel über eine Andrückvorrichtung zum Andrücken eines Tuchabschnittes gegen die zu reinigenden Fläche eines Zylinders transportierbar ist. Eine Wasserversorgungseinrichtung besteht aus einer Viehlzahl von Düsen, welche an ein Leitungswassernetz anschließbar sind und das Leitungswasser über Düsen auf einen Waschtuchabschnitt zwischen der Saubertuchspindel und der Andrückvorrichtung auf die Waschtuchseite sprühen, auf welcher sich auch die Andrückvorrichtung befindet. Dies ist die von der zu reinigenden Fläche abgewandte Tuchseite. Das Waschtuch ist auf der Saubertuchrolle in einem trockenem Zustand.

Ferner ist es aus der Praxis bekannt, anstatt Leitungswasser auf das Waschtuch zu sprühen, ein mit feuchtem Waschmittel durchtränktes feuchtes Waschtuch auf der Saubertuchspindel aufgewickelt zu lagern. Damit werden insbesondere Gummituchzylinder von Offset-Druckmaschinen gereinigt. Die Befeuchtung des Waschtuches erfolgt bereits beim Waschtuchlieferanten, welcher das feuchte Waschtuch auf einer Rolle liefert. Zum Liefern und Lagern, vor und nach der Lieferung, muß die Waschtuchrolle luftdicht verpackt werden, damit das feuchte Waschmittel nicht verdunstet.

In der Praxis hat sich gezeigt, daß das mit Waschmittel durchtränkte feuchte Waschtuch sehr gut Fett und Farbe von Druckmaschinenzylindern, insbesondere von einem Gummituchzylinder einer Offset-Druckmaschine entfernen kann, jedoch nicht geeignet ist zum Entfernen von Papierstaub von einem Gummituchzylinder oder von anderen Zylindern einer Druckmaschine oder direkt von der Bedruckbahn. Die Bedruckbahn ist normalerweise eine Papierbahn, kann jedoch auch aus anderem Material oder Materialmischungen bestehen, beispielsweise recyceltes Papier und recycelten Kunststoff oder nur recycelten Kunststoff und andere Zusätze enthalten, oder aus einer Kunststofffolie oder der gleichen bestehen.

Eine Waschtuchrolle zusätzlich zum Waschmittel auch mit Wasser oder einer Wasserlösung zu befeuchten, würde die Waschtuchrolle sehr schwer machen.

Ferner verdunstet im Waschtuch gespeichertes Wasser wesentlich schneller als im Waschtuch enthaltenes feuchtes Waschmittel, insbesondere dann, wenn das Waschtuch in der Reinigungsvorrichtung installiert ist und dadurch offen liegt, jedoch mehrere Stunden, Tage oder Wochen nicht benutzt wird und in dieser Zeit austrocknet.

Papierstaub befindet sich nicht nur auf Papierbahnen, sondern wird von dieser auch auf die Zylinder der Druckmaschine übertragen und kann dort Papierstaubkrusten bilden, teilweise vermischt mit Druckfarben und Druckfarbenöl.

Durch die Erfindung soll die Aufgabe gelöst werden, eine konstruktiv einfachere und preiswertere Möglichkeit zu schaffen, um einer Offset-Druckmaschine Feuchtwasser für den Feuchtwasser-Offsetdruck und Reinigungswasser zuzuführen.

Diese Aufgabe wird gemäß der Erfindung durch die kennzeichnenden Merkmale von Anspruch 1 gelöst.

Demgemäß ist die Reinigungswasserversorgungseinrichtung mit einem Feuchtwasseraufbereitungsgerät der Druckmaschine kombiniert, um von diesem Reinigungswasser zu erhalten.

Die Erfindung hat mehrere Vorteile: Die Druckmaschinen-Reinigungsvorrichtung benötigt keine eigene Leitungswasserversorgung von einem Haus-Leitungssystem, sondern erhält das Reinigungswasser auf kurzem Wege von dem in der Nähe der Reinigungsvorrichtung bei der Druckmaschine stehenden Feuchtwasseraufbereitungsgerät. Das Reinigungswasser kann von der Frischwasserversorgungsleitung des Feuchtwasseraufbereitungsgerätes entnommen werden, entweder vor oder nach einem gegebenenfalls in der Frischwasserversorgungsleitung enthaltenen Entkalker zum Entkalken des Wassers. Eine andere Möglichkeit besteht darin, das Reinigungswasser von einem Vorratsbehälter zu entnehmen, welcher in oder außerhalb des Schrankes stehen kann.

Gemäß anderer Ausführungsformen kann jedoch das Reinigungswasser das Feuchtwasser des Feuchtwasseraufbereitungsgerätes sein. Dies hat den zusätzlichen Vorteil, daß es sich um eine "Wiederverwendung" des Feuchtwassers handelt. Das Feuchtwasser wird üblicherweise vom Feuchtwasserbehälter des Feuchtwasseraufbereitungsgerätes zu einer Feuchtwasserwanne eines Druckwerkes gefördert, wo ein Teil auf die Zylinder oder Walzen des Druckwerkes übertragen wird und ein anderer Teil in den Feuchtwasserbehälter des Feuchtwasseraufbereitungsgerätes zurück rezirkuliert und gefiltert wird. Trotzdem gelangt von dem Druckwerk auch ein kleiner Anteil von Papierstaub und anderen Schmutzpartikeln, zum Beispiel Farbpartikel, in den Feuchtwasserbehälter. Dadurch, und auch wegen der natürlichen Alterung des Feuchtwassers, muß das Feuchtwasser von Zeit zu Zeit gereinigt oder ausgetauscht werden. Durch die "Wiederverwendung" gemäß der Erfindung wird ein solcher Austausch von Feuchtwasser weniger häufig erforderlich.

Ferner hat die Verwendung von Feuchtwasser als Reinigungswasser den Vorteil, daß es mit den Druckfarben der Druckmaschine kompatibel ist.

Das Feuchtwasser besteht überwiegend aus Wasser und sogenannten "Zusätzen": Solche Zusätze werden im Feuchtwasserbehälter des Feuchtwasseraufbereitungsgerätes dem Frischwasser hinzudosiert. Die Zusätze dienen zur Einstellung eines für den Druckbetrieb günstigen ph-Wertes des Feuchtwassers, zur Vermeidung einer Bakterienbildung im Feuchtwasser, als Korrosions-Inhibitoren zur Vermeidung von Korrosionen in der Druckmaschine, und/oder zur Einstellung eines geeigneten elektrischen Leitwertes des Feuchtwassers, und/oder für andere Zwecke. Ferner wird dem Feuchtwasser häufig Alkohol hinzudosiert.

Die Erfindung ist nicht auf die Verwendung eines Waschtuches beschränkt, sondern stattdessen können auch andere automatisch arbeitende Reinigungsmittel verwendet werden, beispielsweise rotierende Bürsten. Gemäß der bevorzugten Ausführungsform wird ein Waschtuch verwendet, welches von einer Saubertuchspindel über ein Andrückelement, welches einen Waschtuchabschnitt gegen die zu reinigende Fläche andrückt, auf eine motorisch angetriebene Schmutztuchspindel transportierbar ist.

Unter "Waschtuch" wird hier jede Art von flexiblem Reinigungselement verstanden, beispielsweise Gewebe, Gewirke, Plüsch, Flor und dergleichen.

Die Versorgung der Reinigungsvcrrichtung mit Reinigungswasser von dem Feuchtwasseraufbereitungsgerät hat noch weitere Vorteile: Beide sind zusammen in einem einzigen Schrank untergebracht; es ist nur eine einzige Frischwasserzuleitung aus einem Haus-Leitungsnetz nötig; ihre elektrischen Steuereinrichtungen können durch eine gemeinsame Steuereinrichtung ersetzt und/oder über eine gemeinsame Datenschnittstelle an die übergeordnete Steuereinrichtung der Druckmaschine angeschlossen werden.

Die Erfindung wird im folgenden mit Bezug auf die Zeichnungen an Hand von bevorzugten Ausführungsformen als Beispiele beschrieben. In den Zeichnungen zeigen
- Fig. 1: schematisch eine Druckmaschinen-Reinigungsvorrichtung mit einem Flüssigkeitsversorgungsschrank nach der Erfindung,
- Fig. 2: schematisch eine weitere Ausführungsform des Druckmaschinen-Flüssigkeitsversorgungsschrankes nach der Erfindung,
- Fig. 3: schematisch eine nochmals weitere Ausführungsform eines Flüssigkeitsversorgungsschrankes nach der Erfindung.

Fig. 1 zeigt stellvertretend für alle Anwendungsmöglichkeiten einer Reinigungsvorrichtung 1 einen Gummituchzylinder 2 einer Feuchtwasser-Offset-Druckmaschine. Der Zylinder 2 rotiert beispielsweise im Uhrzeigersinn 4. Ein Waschtuch 6 wird von einer Saubertuchspindel 8 über eine Andrückvorrichtung 10 auf eine Schmutztuchspindel 12 in Richtung eines Pfeiles 14 von einem Antrieb 16, z.B. ein pneumatisch oder elektrisch betätigbarer Stössel, automatisch taktweise transportiert, wenn der von der Andrückvorrichtung 10 an den Zylinder 2 andrückbare Tuchabschnitt 18 vom Zylinder 2 abgehoben ist. Zwischen den taktweisen Transportphasen des Waschtuches 6 liegt jeweils eine Reinigungsphase, während welcher die Andrückvorrichtung 10 einen Tuchabschnitt 18 an den Zylinder 2 andrückt. Im angedrückten Zustand erfolgt zwischen dem rotierenden Zylinder 2 und dem stehenden Tuchabschnitt 18 eine Relativbewegung und dadurch ein Abstreifen von Schmutz von der Mantelfläche des Zylinders 2.

Das Waschtuch 6 erstreckt sich über die gesamte Breite des Zylinders 2. Über diese Breite ist eine Viehlzahl von Düsen 20 angeordnet, beispielsweise ein sich parallel zum Zylinder 2 erstreckendes Rohr mit einer Viehlzahl von Düsenöffnungen, welchen über eine Reinigungswasserleitung 22 Reinigungswasser 24 zugeführt wird, welches über die Düsen 20 auf den sich jeweils zwischen der Saubertuchspindel 8 und der Andrückvorrichtung 10 befindlichen Tuchabschnitt 26 gesprüht wird.

Das Waschtuch 6 kann auf der Saubertuchspindel 8 in trockenem Zustand sein oder feuchtes Waschmittel, zum Beispiel chemisches Waschmittel enthalten. Gemäß anderer Ausführungsformen kann das Waschmittel auf der Saubertuchspindel 8 in trockenem Zustand im Waschtuch verteilt sein. Das Waschmittel dient zum Lösen von fetthaltigen oder anderen festhaftenden Schmutzpartikeln, insbesondere zum Entfemen von Druckfarbenresten. Das Reinigungswasser 24 dient zum Lösen von Papierstaub von der zu reinigenden Fläche, in diesem Falle der äußeren Mantelfläche des Zylinders 2.

Das Reinigungswasser kann Frischwasser einer Frischwasserversorgungsleitung 30 oder Feuchtwasser 32 aus einem Feuchtwasserbehälter 34 eines Feuchtwasseraufbereitungsgerätes 36 sein. Für Frischwasser ist die Reinigungswasserleitung 22 der Reinigungsvorrichtung 1 durch einen Leitungsanschluss in einem Schrank 38 des Feuchtwasseraufbereitungsgeräts 36 über ein steuerbares Ventil 40 mit der Frischwasserleitung 30 dieses Feuchtwasseraufbereitungsgerätes 36 fluidmäßig verbindbar, z. B. stromaufwärts eines weiteren Ventils 42 zur Zufuhr von Frischwasser der Frischwasserversorgungsleitung 30 in den Feuchtwasserbehälter 34.

Die Eingangsseite des Ventils 40 für die Reinigungswasserleitung 22 kann stromabwärts oder stromaufwärts eines Wasserenthärtungsgerätes 44 an die Frischwasserversorgungsleitung 30 angeschlossen sein.

Fig. 1 zeigt auch die weitere Möglichkeit, die Reinigungswasserleitung 22 an das Feuchtwasser 32 des Feuchtwasserbehälters 34 anzuschließen, beispielsweise über ein Sieb 46, eine Pumpe 48 und ein Rückschlagventil 50.

Die beiden Anschlußmöglichkeiten für die Reinigungswasserleitung 22 können gleichzeitig oder alternativ vorhanden sein.

Das Feuchtwasseraufbereitungsgerät 36 enthält, wie dies beispielsweise aus den EP 0711661 B1 und 0602312 A1 bekannt ist, einen Kälteerzeuger 52, welcher durch Verdichten und Entspannen von Kältemittel Kälte erzeugt, welche über einen Wärmetauscher 54 das Feuchtwasser 32 kühlt, welches hierfür in einem Temperierkreislauf 56 mittels einer Pumpe 58 durch den Wärmetauscher 54 gefördert wird.

Der Kälteerzeuger 52 weist in bekannter Weise einen Kältemittelkreislauf auf, welcher einen Verdichter 60, einen Kältemittelkondensator 62, ein letzteren kühlendes Gebläse 64, ein Kältemittelexpansionsventil 66 und einen Kältemittelsammler 68 enthält.

Im Feuchtwasserbehälter 34 werden dem Frischwasser über eine Dosiereinrichtung 70 Zusätze hinzudosiert, beispielsweise um den ph-Wert einzustellen, um antibakterielle Wirkungen zu erzielen, oder als Korrosions-Inhibitoren und so weiter. Ferner kann dem aus dem Frischwasser und den Zusätzen bestehenden Feuchtwasser 32 über eine weitere Dosiervorrichtung 72 Alkohol oder Alkoholersatzstoff hinzudosiert werden.

Das Feuchtwasser 32 wird über einen Feuchtwasserkreislauf 74 mittels einer Pumpe 76 einer Feuchtwasserwanne 78 zugeführt, aus welchem Feuchtwerkswalzen 80 Feuchtwasser auf weitere Druckwerkswalzen 82 übertragen. Überschüssiges Feuchtwasser strömt von der Feuchtwasserwanne 78 in den Feuchtwasserbehälter 34 zurück.

Damit das auf das Waschtuch 26 gesprühte Reinigungswasser 24 eine für den Druckvorgang und für den Reinigungsvorgang optimale Temperatur hat, kann ein Wärmetauscher 84 vorgesehen werden, in welchem die Temperatur des Feuchtwassers 32 des Feuchtwasserbehälters 34 in der Reinigungswasserleitung 22 auf das der Frischwasserversorgungsleitung 30 entnommene Reinigungswasser 24 übertragen wird. Hierzu ist ein Temperierkreislauf 86 mit einer Pumpe 88 vorgesehen, durch welche Temperierflüssigkeit durch den Wärmetauscher 84 der Reinigungswasserleitung 22 und einen im Feuchtwasser 32 des Feuchtwasserbehälters 34 angeordneten Wärmetauscher 90 gefördert wird.

Anstatt einen solchen Wärmetauscher 90 im Feuchtwasser 32 des Feuchtwasserbehälters 34 anzuordnen, könnte von dem Temperierkreislauf 86 auch Feuchtwasser durch den Wärmetauscher 84 der Reinigungswasserleitung 22 gefördert werden.

Fig. 2 zeigt nur die Teile der Druckmaschinen-Reinigungsvorrichtung, welche von Fig. 1 abweichen. Gleiche Teile, welche die gleiche Funktion haben, sind mit den gleichen Bezugszahlen versehen. Fig. 2 wird nur insoweit beschrieben, wie sie von Fig. 1 abweicht.

Der Pumpe 48 zur Förderung von Feuchtwasser 32 aus dem Feuchtwasserbehälter 34 in die Reinigungswasserleitung 22 ist ein Druckhalteventil 94 parallel geschaltet zur Rezirkulation des Feuchtwassers ab einem vorbestimmten Überdruck des Reinigungswassers zwischen dieser Pumpe 48 und den Düsen 20.

Ferner kann an die Druckseite dieser Pumpe 48 ein Ausdehnungsgefäß 96 angeschlossen sein. Durch dieses Druckausdehnungsgefäß 96 können die Schaltzyklen des Druckhalteventils 94 reduziert werden.

Anstatt einer Vielzahl von Düsen 20 kann ein Düsenschlitz verwendet werden, welcher sich parallel zu den Spindeln 8 und 12 über das Waschtuch 6 erstreckt. Die Düsen 20 oder eine andere Wasserübertragungsvorrichtung zur Übertragung des Reinigungswassers auf das Waschtuch können auf der Seite vom Waschtuch 6 wie die Andrückvorrichtung 10 oder vorzugsweise entsprechend den Figuren 1 und 2 auf der davon abgewandten Seite angeordnet sein.

Die Reinigungswasser-Versorgungseinrichtung 40, 46, 48, 50, 88, 90 zur Versorgung der Reinigungsvorrichtung 1 mit Reinigungswasser 24 und die Feuchtwasseraufbereitungseinrichtung 52, 34, 58, 64, 70, 72, 76 zur Aufbereitung von Feuchtwasser 32 können zusammen in dem Schrank 38 untergebracht sein. Ihre Steuereinrichtungen 98 und 99 befinden sich demgemäß ebenfalls in dem Schrank 38. Sie können durch eine einzige Steuereinrichtung 98/99 ersetzt und/oder über eine gemeinsame Datenschnittstelle 100 an eine übergeordnete Steuereinrichtung der Druckmaschine angeschlossen werden.

Die elektrische Steuereinrichtung 98 der Reinigungswasser-Versorgungseinrichtung steuert die Abgabe von Reinigungswasser 24 durch die Düsen 20, indem sie das Ventil 40 der Frischwasserleitung oder die Pumpe 48, welche an Stelle von Frischwasser Feuchtwasser als Reinigungswasser zuführt, entsprechend steuert. Dieses Ventil 40 und die Pumpe 48 sind nur Beispiele für beliebige Mittel zur Steuerung der Abgabe von Reinigungswasser 24 an die Reinigungsvorrichtung 1.

Die Reinigungswasserversorungseinrichtung kann noch weitere Ventile und/oder Pumpen und/oder Druckluftquellen enthalten, wie dies bekannt ist und deshalb nicht im Detail beschrieben wird.

Gemäß einer besonderen Ausführungsform enthält der Schrank eine gemeinsame Datenschnittstelle 100, durch welche das Feuchtwasseraufbereitungsgerät 36 ( 40, 46, 48, 50, 86, 88, 90) und die Reinigunswasser-Versorgungseinrichtung (40, 46, 48, 50, 88, 90) an eine übergeordnete Steuereinrichtung der Druckmaschine anschließbar sind.

Fig. 3 ist eine Kopie von Fig. 1, welche ergänzt ist durch die Waschmittel-Versorgungseinrichtung 102, 104 und 106.

Gemäß der weiteren besonderen Ausführungsform der Erfindung, welche in Fig. 3 gezeigt ist, enthält der Schrank 38 auch Mittel oder eine Versorgungseinrichtung für die Zufuhr von flüssigem Waschmittel zur Druckmaschine oder zu einer Reinigungsvorrichtung 1 der Druckmaschine. Diese Mittel oder Waschmittel-Versorgungseinrichtung in dem Schrank 38 kann beispielsweise eine Pumpe 102 und auf deren Druckseite ein steuerbares Ventil 104 enthalten, dessen stromabwärtige Seite an die Reinigungswasserleitung 22 angeschlossen oder anschließbar ist oder über eine gesonderte Leitung mit der Reinigungsvorrichtung 1 oder einer Druckmaschine verbunden oder verbindbar ist. Die Saugseite dieser Waschmittel-Pumpe 102 ist an eine Waschmittelquelle 106 strömungsmäßig angeschlossen oder anschließbar, welches vorzugsweise ein Behälter ist, der im oder neben dem Schrank 38 angeordnet ist.

Gemäß einer nicht gezeigten Ausführungsform kann das Reinigungswasser und/oder das Waschmittel direkt auf den zu reinigenden Zylinder 2 oder auf eine Papierbahn oder auf ein Reinigungselement der Reinigungsvorrichtung 1 aufgebracht werden. Wenn das Reinigungswasser oder das Waschmittel direkt auf einen Zylinder 2 aufgebracht wird, kann dessen zu reinigende Zylinderfläche von einem Reinigungselement wie z. B. einer Bürste oder einem Waschtuch 26 gereinigt und/oder durch ein Rakel abgerakelt werden.

"Zylinder" können Gummituchzylinder, Gegendruckzylinder, Plattenzylinder, Farbwerkswalzen und andere rotierende Zylinderkörper einer Druckmaschine sein.

## Patentansprüche

1. Druckmaschinen-Flüssigkeitsversorgungsschrank für Feuchtwasser-Offsetdruckmaschinen, enthaltend eine Feuchtwasseraufbereitungseinrichtung (36) zur Aufbereitung von Feuchtwasser und einen Feuchtwasserweg mit einer Pumpe (76) zur Förderung dieses aufbereiteten Feuchtwassers zu einer Feuchtwasser-Offsetdruckmaschine, ferner enthaltend eine Reinigungswasser-Versorgungseinrichtung (40, 46, 48, 50) zur Versorgung einer Reinigungsvorrichtung (1) der Offsetdruckmaschine mit Reinigungswasser (24) zum feuchten Reinigen von mindestens einem rotierenden Zylinder (2) der Offsetdruckmaschine; weiter enthaltend elektrische Steuermittel (98, 99) für die Feuchtwasseraufbereitungseinrichtung (36) und deren Pumpe (76) und für die Reinigungswasser-Versorgungseinrichtung (40, 46, 48, 50),
**dadurch gekennzeichnet,**
**daß** die Reinigungswasser-Versorgungseinrichtung (40,46,48,50) einen eigenen Reinigungswasserweg (22) aufweist, welcher von dem Feuchtwasserweg und dessen Pumpe (76) getrennt ist.

2. Druckmaschinen-Flüssigkeitsversorgungsschrank nach Anspruch 1,
**dadurch gekennzeichnet,**
**daß** eine Datenschnittstelle (100) zum Anschluss der elektrischen Steuermittel (98, 99) der Feuchtwasseraufbereitungseinrichtung (36) und der Reinigungswasser-Versorgungseinrichtung (40, 46, 48, 50) an eine übergeordnete Steuereinrichtung der Druckmaschine vorgesehen ist.

3. Druckmaschinen-Flüssigkeitsversorgungsschrank nach einem der vorhergehenden Ansprüche,
**dadurch gekennzeichnet,**
**daß** ein Wärmetauscherkreislauf (86) zum Wärmetausch zwischen dem Feuchtwasser (32) und dem Reinigungswasser (24) vorgesehen ist.

4. Druckmaschinen-Flüssigkeitsversorgungsschrank nach einem der vorhergehenden Ansprüche,
**dadurch gekennzeichnet,**
**daß** er eine Waschmittel-Versorgungseinrichtung (102, 104, 106) zur Zufuhr von flüssigem Waschmittel zur Druckmaschine oder zu einer Reinigungsvorrichtung (1) der Druckmaschine enthält.

5. Druckmaschinen-Flüssigkeitsversorgungseinrichtung, **gekennzeichnet durch** einen Flüssigkeitsversorgungsschrank für Feuchtwasser-Offsetdruckmaschinen nach einem der vorhergehenden Ansprüche, wobei der Reinigungswasserweg (22) an die Reinigungsvorrichtung (1) angeschlossen ist und die Reinigungsvorrichtung (1) ein an den zu reinigenden Zylinder andrückbares und taktweise transportierbares Waschtuch (6) aufweist.

## Claims

1. Printing machine liquid supply cabinet for fountain solution offset printing machines, containing a fountain solution treatment device (36) for treating fountain solution and a fountain solution path with a pump (76) for conveying this treated fountain solution to a fountain solution offset printing machine, further containing a cleaning water supply device (40, 46, 48, 50) for supplying a cleaning appliance (1) of the offset printing machine with cleaning water (24) for damp cleaning of at least one rotating cylinder (2) of the offset printing machine, further containing electric control means (98, 99) for the fountain solution treatment device (36) and its pump (76) and for the cleaning water supply device (40, 46, 48, 50), **characterised in that** the cleaning water supply device (40, 46, 48, 50) has its own cleaning water path (22), which is separate from the fountain solution path and its pump (76).

2. Printing machine liquid supply cabinet according to claim 1, **characterised in that** a data interface (100) is provided for connecting the electric control means (98, 99) of the fountain solution treatment device (36) and the cleaning water supply device (40, 46, 48, 50) to a higher-ranking control device of the printing machine.

3. Printing machine liquid supply cabinet according to one of the preceding claims, **characterised in that** a heat exchanger circuit (86) is provided for heat exchange between the fountain solution (32) and the cleaning water (24) .

4. Printing machine liquid supply cabinet according to one of the preceding claims, **characterised in that** it contains a detergent supply device (102, 104, 106) for the delivery of liquid detergent to the printing machine or to a cleaning appliance (1) of the printing machine.

5. Printing machine liquid supply device, **characterised by** a liquid supply cabinet for fountain solution offset printing machines according to one of the previous claims, wherein the cleaning water path (22) is connected to the cleaning appliance (1) and the cleaning appliance (1) has a washing cloth (6), which can be pressed against the cylinder to be cleaned and can be conveyed in cycles.

## Revendications

1. Armoire pour la distribution de fluide dans une machine à imprimer pour machines offset à solution de mouillage, contenant un dispositif de traitement de solution de mouillage (36) pour le traitement de solution de mouillage et un parcours de solution de mouillage avec une pompe (76) pour refouler cette solution de mouillage traitée vers une machine à imprimer offset à solution de mouillage, contenant de plus un dispositif de distribution d'eau de nettoyage (40, 46, 48, 50) pour alimenter un appareil de nettoyage (1) de la machine à imprimer offset en eau de nettoyage (24) pour le nettoyage humide d'au moins un cylindre rotatif (2) de la machine à imprimer offset ; contenant en outre des moyens de commande électriques (98, 99) pour le dispositif de traitement de la solution de mouillage (36) et sa pompe (76) et pour le dispositif de distribution d'eau de nettoyage (40, 46, 48, 50), **caractérisée en ce que** le dispositif de distribution d'eau de nettoyage (40, 46, 48, 50) comporte un parcours d'eau de nettoyage particulier (22), lequel est séparé du parcours de la solution de nettoyage et de sa pompe (76).

2. Armoire pour la distribution de fluide dans une machine à imprimer selon la revendication 1, **caractérisée en ce qu'**une interface de données (100) est prévue pour le raccordement des moyens de commande électriques (98, 99) du dispositif de traitement de la solution de mouillage (36) et du dispositif de distribution d'eau de nettoyage (40, 46, 48, 50) à un appareil de commande supérieur de la machine à imprimer.

3. Armoire pour la distribution de fluide dans une machine à imprimer selon l'une quelconque des revendications précédentes, **caractérisée en ce qu'**un circuit d'échangeur thermique (86) est prévu pour l'échange thermique entre la solution de mouillage (32) et l'eau de nettoyage (24).

4. Armoire pour la distribution de fluide dans une machine à imprimer selon l'une quelconque des revendications précédentes, **caractérisée en ce qu'**il contient un dispositif de distribution de détergent (102, 104, 106) pour l'acheminement de détergent liquide vers la machine à imprimer ou vers un appareil de nettoyage (1) de la machine à imprimer.

5. Dispositif pour la distribution de fluide dans une machine à imprimer, **caractérisée par** une armoire pour la distribution de fluide pour machines offset à solution de mouillage selon l'une quelconque des revendications précédentes, dans lequel le parcours d'eau de nettoyage (22) est raccordé à l'appareil de nettoyage (1) et l'appareil de nettoyage (1) comporte une lingette nettoyante (6) pouvant être appliquée sur le cylindre à nettoyer et pouvant être transportée en cadence.
